# FASCICULE DE BREVET EUROPEEN

(11) **EP 2 033 910 B1**
(45) Date de publication et mention de la délivrance du brevet: **03.11.2010**
(21) Numéro de dépôt: 08290760.1
(22) Date de dépôt: 07.08.2008
(51) Int. Cl.: B65D 75/58

(54) **Emballage souple parallélépipédique à zone frangible**
Parallelepipedische, flexible Verpackung mit Sollbruchstelle
Parallelepipedical flexible package with breakable zone

(30) Priorité: 31.08.2007 FR 0706115
(43) Date de publication de la demande: 11.03.2009
(73) Titulaire: Georgia-Pacific France, 92270 Bois-Colombes (FR)
(72) Inventeur: Hungler, Joël, 27600 Ailly (FR); Malecot, Yves-Michel, 27110 Crosville-la-Vieille (FR); Pommier, Nicolas, 68000 Colmar (FR)
(74) Mandataire: Cortier, Sophie

(56) Documents cités:
- US-A1- 2006 266 815

## Description

La présente invention concerne le domaine de l'emballage plus spécifiquement formé par une matière souple, par exemple en plastique, de forme générale parallélépipédique, susceptible de contenir des produits pliés tels que des mouchoirs, serviettes ou essuie-mains ou tout type de produit en papier absorbant à base de fibres de cellulose.

Les produits contenus à l'intérieur de tels emballages sont pliés, enchevêtrés ou non, empilés et compressés à l'intérieur de l'emballage. Ils forment ainsi une pile à partir de laquelle un produit peut être extrait lorsque l'emballage est partiellement ouvert ; l'utilisateur tire alors sur le produit ou sur une partie du produit qui dépasse de la pile.

On connaît des emballages de ce type, tel que décrit par exemple dans le brevet EP 0 628 005 B1 qui concerne un emballage pour couches culottes muni d'un soufflet et d'une poignée sur l'une de ses faces, et d'une zone frangible associée qui constitue la sortie pour les couches culottes. Plusieurs formes et dispositions d'ouvertures sont envisagées dans ce document.

Le document US-A-2006266815, qui est considéré l'état de la technique le plus proche, décrit un emballage selon le préambule de la revendication 1.

Le brevet US 4, 934,535 concerne un emballage du même type avec poignée et ouverture associée.

La première problématique associée à ce type d'emballage concerne l'effort de pression qu'exerce la pile de produits sur les deux faces opposées de l'emballage. Les produits initialement comprimés à l'intérieur de l'emballage exercent en effet sur ses parois une force perpendiculairement à leur surface principale de pliage.

Si l'ouverture (ou les ouvertures) de l'emballage est disposée parallèlement à cette surface elle subit de ce fait une force induite par cette compression.

L'ouverture de distribution ne doit pas être de trop grande dimension vis-à-vis de la surface totale de la face concernée, afin d'éviter une sortie intempestive des produits à travers ladite ouverture. Elle ne peut être trop petite non plus, car les produits doivent pouvoir être extraits de l'emballage sans trop de frottement qui pourrait les froisser et/ou les déchirer par exemple.

Par ailleurs, selon l'invention, l'emballage peut être utilisé soit seul, soit à l'intérieur d'un distributeur. Cette potentielle double utilisation crée des contraintes et problèmes que les emballages connus ne peuvent résoudre.

Pour une utilisation dans un distributeur, on cherche à la fois à limiter l'ouverture de distribution pour pouvoir positionner aisément l'emballage déjà ouvert et contenant la pile de produits dans le distributeur sans qu'aucun produit ne tombe ; mais également à avoir une ouverture maximale, afin de diminuer les frottements sur l'emballage et permettre l'extraction des produits tout en gardant l'emballage à l'intérieur du distributeur.

Vis-à-vis de l'utilisation seule, sans distributeur, l'ouverture de distribution d'un emballage conforme à l'invention doit être réduite au maximum pour des questions d'ordre hygiénique, mais doit rester suffisamment large pour permettre une préhension aisée et directe des produits.

La solution compatible avec ces exigences contradictoires conduit à garder une partie de l'emballage sur la périphérie de la surface de distribution.

Ainsi, la présente invention a pour objet un emballage souple de forme parallélépipédique pour éléments plats souples, superposés, enchevêtrés ou non, formant une pile d'axe XX, comprenant une zone frangible susceptible de constituer une ouverture de distribution initialement fermée et délimitée une ligne de fragilisation, ladite zone s'étendant sur trois faces de l'emballage.

L'emballage, conformément à l'invention, est défini par les caractéristiques de la revendication 1.

Dans ces circonstances, les dimensions et la position de ladite zone frangible vis-à-vis de l'emballage sont telles que le diamètre D de l'ouverture satisfait à : D = L-(M1 + M2).

Avec M1 et M2 compris entre 5 mm et U3, L étant la longueur de la face de distribution perpendiculaire à l'axe XX d'empilement,

M1 et M2 étant les distances respectivement mesurées, selon la longueur de la face de distribution, entre les extrémités de la zone frangible et celles de la face.

Plus précisément, M1 et M2 peuvent être comprises entre 10 et 15 mm.

Par ailleurs, les dimensions et la position de ladite zone frangible vis-à-vis de l'emballage sont telles que le diamètre D = P + O₁ + O₂

Avec P = largeur de la face de distribution.

O₁ et O₂ = distances respectivement mesurées selon l'axe d'empilement XX entre une arête de la face de distribution et l'extrémité de la zone frangible ; O₁ et O₂ étant compris entre 5 mm et la hauteur initiale H de l'emballage mesurée selon l'axe d'empilement XX.

Plus spécifiquement, les dimensions O₁ et O₂ sont de l'ordre de H/2.

D'autres caractéristiques, détails et avantages de l'invention apparaîtront mieux à la lecture de la description qui va suivre, faite à titre illustratif et nullement limitatif en référence aux dessins annexés sur lesquels :
- La figure 1 est un schéma en perspective d'un mode de réalisation d'un emballage qui ne fait pas partie de l'invention.
- La figure 2 est un schéma en perspective d'un mode de réalisation d'un emballage selon l'invention ;
- La figure 3 est une représentation à plat d'un emballage selon l'invention.

L'emballage tel que représenté sur la figure 1, de forme sensiblement parallélépipédique contient ici des feuilles de papier absorbant pliées et enchevêtrées qui forment une pile d'axe XX.

L'emballage comprend une zone frangible 1 susceptible de constituer une ouverture de distribution, initialement fermée, et délimitée préférentiellement par des perforations 2 ou prédécoupes. Une zone frangible est ici une zone délimitée par une ligne selon laquelle la matière (formant la zone frangible) est fragilisée afin de pouvoir constituer une ligne de découpe franche lorsqu'un utilisateur tire sur ladite zone frangible.

L'emballage peut être constitué par exemple d'un film plastique en polypropylène ou polyéthylène d'épaisseur 5 à 50µm. Tout matériau équivalent, à la fois souple et résistant, peut être envisagé sans sortir du cadre de l'invention.

La zone frangible 1 est de forme ovoïde et s'étend essentiellement sur l'une des faces de l'emballage perpendiculaire à l'axe XX de l'empilement ; la zone frangible s'étend en outre sur deux faces 12, 13 de l'emballage parallèles à l'axe XX.

Selon un mode préféré de réalisation de l'invention, la zone 1 est circulaire, de diamètre D et est positionnée comme représenté sur la figure 3.

Globalement, la zone 1 est centrée sur la face 11 de l'emballage dite face 11 de distribution dont elle occupe la plus grande partie et elle s'étend en outre sur les deux faces 12, 13 selon des portions de cercle.

Il s'agit de réaliser une ouverture maximale pour la bonne préhension des feuilles sur la face 11 de distribution sur laquelle s'exerce directement la poussée de la pile (selon l'axe XX).

Toutefois cette ouverture doit également permettre de maintenir la pile en place et donc de s'opposer à la pression exercée par la pile de feuilles, notamment en début d'utilisation lorsque la pile est susceptible d'être encore fortement comprimée à l'intérieur de l'emballage.

Pour ce faire, une zone de maintien 3 est prévue de part et d'autre de la zone frangible 1. Cette zone de maintien correspond sensiblement à deux bandes latérales 31, 32 parallèles entre elles, situées de part et d'autre de la zone frangible 1 et délimitées extérieurement par les arêtes de la face de distribution 11 de l'emballage.

En tout état de cause ladite zone de maintien 3 comprendra au moins les zones proches des quatre coins de la face de distribution 11.

Des essais ont été réalisés avec des formes et des dispositions variées de la zone frangible 1 vis-à-vis de l'emballage, et les caractéristiques innovantes et non évidentes suivantes ont été dégagées.

Une zone frangible 1 de forme circulaire est préférée. Sa fabrication est très aisée.

La forme et la position de la zone frangible 1 sont telles que : avec M1 et M2 compris entre 5 mm et U3.

Comme indiqué sur la figure 3, D est le diamètre du cercle frangible 1

L est la longueur de la face de distribution 11 de l'emballage

M1 et M2 sont les distances respectivement mesurées selon la longueur de la face 11 de distribution, entre les extrémités de l'ouverture et celles de la face.

Des résultats très satisfaisants ont été obtenus avec M1 et M2 compris entre 10 et 15 mm.

La zone frangible 1 s'étend par ailleurs sur deux autres faces de l'emballage, contigües à la face de distribution 11.

Plus précisément, la zone 1 s'étend sur deux faces 12, 13 correspondant à la hauteur H de l'empilement.

De façon avantageuse, la zone frangible circulaire 1 présente un diamètre D tel que D = P + O₁ + O₂ P étant la largeur de l'emballage c'est-à-dire en fait la largeur des feuilles empilées, O₁ et O₂ étant les distances respectives mesurées selon l'axe XX de l'empilement, entre une arête de la face de distribution 11 et l'extrémité de la zone frangible 1.

La figure 3 illustre précisément les valeurs D, P, L, H, O₁ et O₂ , en relation et en complément avec les figures 1 et 2.

Concernant la figure 2, on y voit l'emballage de l'invention déjà décrit en relation avec la figure 1, incorporant un moyen de compression de l'emballage selon l'axe XX de l'empilement.

A titre d'exemple non limitatif, le moyen de compression comprend deux éléments élastiques 5 entourant ledit emballage, disposés de part et d'autre de la zone frangible 1 comme visible sur la figure 2.

Le moyen de compression 5 permet de faire coïncider et de garder en contact l'ouverture 1 et la surface de la feuille supérieure de la pile, feuille contigüe à l'ouverture qui sera la première extraite, quelle que soit la hauteur de la pile.

Comme le montre la figure 3 relative à l'emballage mis à plat, la zone frangible 1 est circulaire et s'étend sur trois faces de l'emballage, à savoir la face de distribution 11 et les deux faces adjacentes 12 et 13 qui s'étendent sur la hauteur de la pile de feuilles.

Les zones en pointillé 6 correspondent aux lignes de pliage de l'emballage, qui délimitent les arêtes du parallélépipède formé par l'empilage des produits pliés.

Bien entendu, sans sortir du cadre de l'invention, la zone frangible 1 pourrait être ovoïde, ovale ou autre, tout en présentant cette disposition.

Les distances M1, M2 doivent respecter certaines valeurs limites afin notamment de garder une surface en adéquation avec les deux cas d'utilisation envisagés que sont l'emballage seul et l'emballage dans un distributeur.

De même O₁, O₂ doivent respecter des valeurs limites vis-à-vis notamment de la hauteur H.

Enfin, sur la figure 3, apparaît en zone hachurée le contour 7 de l'emballage qui peut correspondre à des zones de recouvrement et/ou de collage de la matière constituant l'emballage.

## Revendications

1. Emballage souple de forme parallélépipédique pour éléments plats souples et superposés, enchevêtrés ou non, formant une pile d'axe XX, comprenant une zone frangible (1) susceptible de constituer une ouverture de distribution initialement fermée et délimitée par une ligne de fragilisation (2), ladite zone (1) s'étendant sur trois faces (11, 12, 13) de l'emballage, **caractérisé en ce que** ladite zone frangible (1) est circulaire ou sensiblement circulaire, de diamètre D, la majeure partie de ladite zone (1) étant centrée sur l'une (11) de ses faces dite de distribution, perpendiculaire à l'axe XX d'empilement, les deux autres parties de la zone frangible étant disposées sur deux faces (12, 13) de l'emballage parallèles à l'axe XX de l'empilement, une zone de maintien étant ménagée de part et d'autre de la zone frangible sur ladite face (11) de distribution, ladite zone de maintien comprenant un moyen (5) de compression souple selon l'axe XX de l'empilement

2. Emballage selon la revendication 1, **caractérisé en ce que** les dimensions et la position de ladite zone frangible (1) vis-à-vis de l'emballage sont telles que le diamètre D de l'ouverture satisfait à : $D = L - \left(M⁢1+M⁢2\right)$
avec M1 et M2 compris entre 5 mm et L/3, L étant la longueur de la face de distribution perpendiculaire à l'axe XX d'empilement,
M1 et M2 étant les distances respectivement mesurées selon la longueur de la face de distribution, entre les extrémités de la zone frangible et celles de la face.

3. Emballage selon la revendication 2, **caractérisé en ce que** M1 et M2 sont comprises entre 10 et 15 mm.

4. Emballage selon l'une quelconque des revendications précédentes, **caractérisé en ce que** les dimensions et la position de ladite zone frangible (1) vis-à-vis de l'emballage sont telles que le diamètre D = P + 01 + 02
avec P = largeur de la face de distribution (11)
O1 et O2 = distances respectivement mesurées selon l'axe d'empilement XX entre une arête de la face de distribution (11) et l'extrémité de la zone frangible (1), et **en ce que** 01 et 02 sont comprises entre 5 mm et la hauteur initiale H de l'emballage mesurée selon l'axe d'empilement XX.

5. Emballage selon la revendication 4, **caractérisé en ce que** les distances 01 et 02 sont de l'ordre de H/2.

6. Emballage selon la revendication 1, **caractérisé en ce que** le moyen de compression comprend deux éléments élastiques (5) entourant ladite pile, disposés de part et d'autre de ladite zone frangible (1).

## Claims

1. Flexible packaging of parallelepipedal form for flexible, superposed flat elements, which may or may not be interfolded, forming a stack of axis XX, comprising a breakable zone (1) capable of constituting a dispensing opening that is initially closed and delimited by a line of weakening (2), said zone (1) extending over three faces (11, 12, 13) of the packaging, **characterized in that** said breakable zone (1) is circular, or substantially circular, of diameter D, the greater part of said zone (1) being centred on one (11) of its "dispensing" faces, perpendicular to the stacking axis XX, the other two parts of the breakable zone being arranged on two faces (12, 13) of the packaging that are parallel to the axis XX of the stack, a holding zone being provided on either side of the breakable zone on said dispensing face (11), said holding zone comprising a means (5) for flexible compression along the axis XX of the stack.

2. Packaging according to Claim 1, **characterized in that** the dimensions and the position of said breakable zone (1) vis-à-vis the packaging are such that the diameter D of the opening complies with: $D = L - \left(M⁢1+M⁢2\right)$
with M1 and M2 between 5 mm and L/3, L being the length of the dispensing face perpendicular to the stacking axis XX, M1 and M2 being the distances measured, respectively, along the length of the dispensing face, between the ends of the breakable zone and those of the face.

3. Packaging according to Claim 2, **characterized in that** M1 and M2 are between 10 and 15 mm.

4. Packaging according to any one of the preceding claims, **characterized in that** the dimensions and the position of said breakable zone (1) vis-à-vis the packaging are such that the diameter D = P + O1 + 02 with P = width of the dispensing face (11) O1 and O2 = distances measured, respectively, along the stacking axis XX between an edge of the dispensing face (11) and the end of the breakable zone (1), and **in that** O1 and O2 are between 5 mm and the initial height H of the packaging measured along the stacking axis XX.

5. Packaging according to Claim 4, **characterized in that** the distances O1 and O2 are of the order of H/2.

6. Packaging according to Claim 1, **characterized in that** the compression means comprises two elastic elements (5) surrounding said stack, which are arranged on either side of said breakable zone (1).

## Patentansprüche

1. Flexible Verpackung parallelepipedischer Form für flache, flexible und übereinanderliegende, ineinandergefaltete oder nicht ineinandergefaltete, einen Stapel mit einer Achse XX bildende Elemente, die eine aufbrechbare Zone (1) enthält, welche eine anfangs geschlossene und von einer Schwächungslinie (2) begrenzte Ausgabeöffnung bilden kann, wobei die Zone (1) sich über drei Seiten (11, 12, 13) der Verpackung erstreckt, **dadurch gekennzeichnet, dass** die aufbrechbare Zone (1) kreisförmig oder im Wesentlichen kreisförmig mit einem Durchmesser D ist, wobei der größere Teil der Zone (1) auf eine (11) ihrer Seiten, die so genannte Ausgabeseite, lotrecht zur Stapelachse XX, zentriert ist, während die zwei anderen Teile der aufbrechbaren Zone sich auf zwei Seiten (12, 13) der Verpackung parallel zur Achse XX des Stapels befinden, wobei eine Haltezone zu beiden Seiten der aufbrechbaren Zone auf der Ausgabeseite (11) angeordnet ist, wobei die Haltezone ein flexibles Druckmittel (5) entlang der Achse XX des Stapels enthält.

2. Verpackung nach Anspruch 1, **dadurch gekennzeichnet, dass** die Abmessungen und die Position der aufbrechbaren Zone (1) gegenüber der Verpackung so sind, dass der Durchmesser D der Öffnung entspricht: $D = L - \left(M⁢1+M⁢2\right)$
mit M1 und M2 zwischen 5 mm und L/3, wobei L die Länge der Ausgabeseite lotrecht zur Stapelachse XX ist,
wobei M1 und M2 die Abstände sind, die jeweils gemäß der Länge der Ausgabeseite zwischen den Enden der aufbrechbaren Zone und denen der Seite gemessen werden.

3. Verpackung nach Anspruch 2, **dadurch gekennzeichnet, dass** M1 und M2 zwischen 10 und 15 mm betragen.

4. Verpackung nach einem der vorhergehenden Ansprüche, **dadurch gekennzeichnet, dass** die Abmessungen und die Position der aufbrechbaren Zone (1) gegenüber der Verpackung so sind, dass der Durchmesser beträgt D = P + O1 + O2
mit P = Breite der Ausgabeseite (11)
O1 und O2 = Abstände, die jeweils gemäß der Stapelachse XX zwischen einer Kante der Ausgabeseite (11) und dem Ende der aufbrechbaren Zone (1) gemessen werden, und dass O1 und O2 zwischen 5 mm und der Anfangshöhe H der Verpackung gemessen gemäß der Stapelachse XX betragen.

5. Verpackung nach Anspruch 4, **dadurch gekennzeichnet, dass** die Abstände O1 und O2 in der Größenordnung von H/2 liegen.

6. Verpackung nach Anspruch 1, **dadurch gekennzeichnet, dass** das Druckmittel zwei den Stapel umgebende elastische Elemente (5) aufweist, die zu beiden Seiten der aufbrechbaren Zone (1) angeordnet sind.
